# EUROPÄISCHE PATENTSCHRIFT

(11) **EP 0 436 795 B1**
(45) Veröffentlichungstag und Bekanntmachung des Hinweises auf die Patenterteilung: **02.02.1994**
(21) Anmeldenummer: 90121396.7
(22) Anmeldetag: 08.11.1990
(51) Int. Cl.: E05B 3/04

(54) **Türgriffverbindung**
Fastening door handle to the spindle
Fixation d'une poignée de porte au carré

(30) Priorität: 08.01.1990 DE 9000103 U
(43) Veröffentlichungstag der Anmeldung: 17.07.1991
(73) Patentinhaber: HOPPE GmbH + Co. Kommanditgesellschaft, D-35260 Stadtallendorf (DE)
(72) Erfinder: Hoppe, Herbert, W-5789 Bromskirchen (DE)
(74) Vertreter: Olbricht, Karl Heinrich, Dipl.-Phys.

(56) Entgegenhaltungen:
- DE-A- 2 024 652
- DE-U- 8 605 427
- FR-A- 1 551 798
- FR-A- 2 076 269

## Beschreibung

Die Erfindung betrifft eine Türgriffverbindung gemäß dem Oberbegriff von Anspruch 1.

Türgriffe werden üblicherweise miteinander mittels eines Vierkantstifts verbunden, der eine Schloßnuß durchsetzt. Durch formschlüssige Mitnahme ist gewährleistet, daß bei Betätigung des einen Griffes sich der andere zwangsläufig ebenso bewegt, wobei die Riegelfalle wegen der Drehung der Schloßnuß vor- bzw. zurückfährt. Dazu muß der Vierkantstift unter Anpassung an die jeweilige Türstärke im Inneren der Griffhälse beiderseits so verankert sein, daß diese axial unverrückbar sitzen, jedoch in ihrer Lagerung drehbar sind.

Man hat früher einen zweiteiligen Verbindungsstift benutzt, der an einm Ende jeder Stifthälfte breitere Kerben mit Keilflächen hat, die sich in zwei Richtungen verengen und zwischen die eine in den Griffhals radial eingedrehte kegelige Spreiz-Schraube greift. Gelegentlich ist aber deren Einsitztiefe zu groß oder zu klein. Nachteilig ist auch, daß für jeden Vierkantstife eine linke und eine rechte Hälfte benötigt wird; Produktion und Lagerhaltung werden dadurch doppelt belastet.

Günstiger ist auch diesbezüglich eine Türgriffverbindung nach DE-U-8 605 427 mit einem Spreizansatz über die ganze Länge eines zweiteiligen Verbindungsstiftes. Zwischen Kragenkanten oberhalb von Längsnuten der gleichartigen Vierkanthälften preßt ein Gewindestift beim Einschrauben eine zwiebelförmige Verdickung so, daß die Vierkanthälften sich im Sackloch jedes Griffhalses sowie in der Schloßnuß verkeilen. Die eingedrungene Spitze des Gewindestiftes stützt sich im Längsnut-Hohlraum an verdrängtem Material der Kragenkanten ab. Jedoch können sich die Vierkanthälften bei starker Beanspruchung gegeneinander etwas verschieben und dann auftretende Torsionen nicht voll übertragen.

Ein in DE-U-8 811 672 beschriebener Vollstift hat an zumindest einem Ende einen Längsschlitz mit Auskehlungen, die als Aufnahmekanal für eine Kunststoffseele dienen, um eine ebenfalls zwiebelförmig verdickte Schraubspitze in zähem Material zu halten. Dieses kann aber altern und spröde werden; auch kann die eingeschraubte Zwiebelspitze in dem weicheren und nachgiebigen Material arbeiten, so daß eine dauerhafte Axialbefestigung nicht immer gewährleistet ist.

Die Anordnung nach FR-A-2 076 269 sieht einen Verbindungsstift mit durchgehender Längsnut vor, die z.B. V-förmig profiliert sein und vom Konus eines Gewindestifts nach außen druckverformt werden kann. Irgendein Federelement ist dabei nicht vorhanden, so daß zwar eine axial stufenlose Verbindung möglich ist, jedoch ohne eine zur Überbrückung der Fertigungs-Toleranzen notwendige Verspannung in den Griffteilen und mithin nicht dauerhaft fest.

Bei einer Türdrückerverbindung gemäß DE-A-2 024 652 ist eine ungewellte, einseitig längsgeschlitzte Blattfeder vorgesehen. Sie soll mit einer Abwinkelung im Außentürdrücker festgelegt werden, was dort das vollständige reibschlüssige Eintreiben des Verbindungsstifts in den Griffhals voraussetzt. Die Blattfeder muß im sog. Lochteil neben dem Verbindungsstift 2 radiales Bewegungsspiel haben. Beim festen Eindrehen einer Druckschraube spreizt ein Konus die Blattfeder, deren Schenkel außen Sägezähne zur Kantenpressung im Vierkantloch haben, wobei sich aber ein Zapfen 10 der Druckschraube verformt, so daß diese nicht wiederverwendbar ist.

Bei anderen Beschlagverbindungen ist es nachteilig, daß wiederum verschiedene Einzelteile mit aufeinander abgestimmten Toleranzen gefertigt und montiert werden müssen. Die Befestigung ist im Endergebnis dennoch oft unvollkommen; vielfach ist bloß eine stufenweise Axialverstellung, also keine optimale Anpassung an die jeweiligen Abmessungen der Tür möglich. Zu solchen Verbindungen zählt eine Konstruktion gemäß DE-U-7 426 528, wobei ein einteiliger, d.h. massiver Vierkantstift an den Stirnflächen je eine Vertiefung hat, in welche eine schwach gewellte Blattfeder mit zurückgebogenen Enden greift. Sie liegt großenteils an einer Seitenfläche des Vierkants auf, deren eines Ende eine geriffelte Schräge aufweist. Eine Befestigung ist daher grundsätzlich nur mit der Toleranz des Rillenabstandes möglich, weshalb die Axialeinstellung durch das gegebene Stufenmaß unsicher und mehr oder weniger wackelig ist. Die Schrägfläche ist nicht nur fertigungstechnisch aufwendig, sondern auch bei der Montage von großem Nachteil. Ihre Neigung erzwingt je nach der tatsächlich vorkommenden Türstärke einen unterschiedlich tiefen Sitz der Befestigungsschraube, die bei großen Türstärken weiter außen angreift und dann am Griffteil von dessen Oberfläche vorsteht, was optisch ungünstig ist und sogar eine Verletzungsgefahr bewirken kann. Die Schraube trifft stets auf die Blattfeder und soll letztere an oder in eine Quernut der Schrägfläche drücken. Das ist jedoch keineswegs gewährleistet, weil die Schraubspitze - falls sie die Blattfeder überhaupt durchdringt - auf eine Rippe zwischen den Quernuten treffen kann; wenn sie aber abrutscht oder abrutschen muß, ergibt sich zwangsläufig ein axial lokkerer Sitz des Verbindungsstifts. Eine Mehrfachmontage ist kaum möglich, schon wegen der bereits beim ersten Anpressen außerordentlich starken Spitzenbeanspruchung und dadurch bedingter Verformung zumindest der Spitze, unter Umständen aber auch der Blattfeder. Zu beachten ist im übrigen, daß letztere mit ihrer schwachen Wellung lediglich einen klapperfreien Sitz in der Schloßnuß erzielen soll, jedoch in den Griffteilen selbst eben verläuft und dort keine radiale Verspannung zwischen Verbindungsstift und Vierkantloch hervorrufen kann.

Aufgabe der Erfindung ist die Schaffung einer verbesserten Türgriffverbindung mit einem massiven Vierkantstift, der sich kostengünstig herstellen und stufenlos montieren läßt, wobei ein weiter Bereich von Türstärken sowie die Wiederverwendbarkeit nach wiederholter Demontage mit Mitteln möglich sein soll, die gegenüber herkömmlichen Vorrichtungen vereinfacht sind.

Hauptmerkmale der Erfindung sind im kennzeichnenden Teil von Anspruch 1 angegeben. Weiterbildungen sind Gegenstand der Ansprüche 2 bis 6.

Nach der Erfindung hat der Verbindungsstift an der einen Seitenfläche eine durchgehende, im Querschnitt V-förmige Längsnut und endseitig je ein Sackloch mit Schultern zur Abstützung der abgewinkelten Enden der Blattfeder, die durchgehend einheitliche Breite haben und dadurch in einfacher Weise mit oder ohne Vorspannung, aber verschiebungsfrei und sicher an dem Vierkantstift festgelegt wird. Dessen Längsnut erleichtert das Eindringen der Befestigungsschraube in einen endseitig vorhandenen Blattfeder-Längsschlitz, der schmaler als eine Verdikkung der Befestigungsschraube ist, so daß diese sich mit einem Wulst in den Längsschlitz hinein bzw. durch ihn hindurch preßt. Diese Befestigung erhält dadurch eine besondere Spannung, daß der Wellbereich der Blattfeder den Verbindungsstift in der Schloßnuß festhält, so daß er nicht "wandern" kann. Fertigung und Montage sind sehr einfach und entsprechend kostengünstig.

Für die Halterung der Blattfeder ist es vorteilhaft, wenn der Sackloch-Durchmesser gemäß Anspruch 2 im wesentlichen gleich der Breite einer die Blattfeder aufnehmenden Flachnut geringer Tiefe ist, so daß eine gleichmäßige Einfassung gewährleistet wird. Eine besonders stabile Befestigung erzielt man ferner, indem nach Anspruch 3 die Längsschlitze und die Längsnut miteinander fluchtend, insbesondere mittig angeordnet sind. Ein solcher symmetrischer Aufbau trägt am ehesten den allgemeinen Montage-Gegebenheiten Rechnung. Es ist aber auch möglich und erfindungsgemäß vorgesehen, daß die Längsschlitze in bezug auf die Längsnut etwas versetzt sind, um eine zusätzliche seitliche Klemmung zu erreichen bzw. zu unterstützen.

Laut Anspruch 4 können die Nutenwände zueinander einen Keilwinkel einnehmen, der dem Öffnungswinkel einer Konusspitze der Befestigungsschraube zumindest beinahe gleichkommt. Beim Einschrauben wird die Konusspitze daher so geführt, daß sie den Nutengrund druchsetzend in den Vierkantstift quer eindringt. Dabei verdrängtes Material stützt die Konusspitze seitlich ab, wodurch sie noch besseren Halt bekommt.

Nach Anspruch 5 kann die Befestigungsschraube ein Gewindestift mit zwiebelförmiger Konusspitze sein, wie aus DE-U-8 605 427 an sich bekannt. Diese Ausbildung empfiehlt sich zur Befestigung metallischer Bauteile. Sind jedoch die Griffe oder zumindest ihr Griffhals aus Kunststoff, so wird vorteilhaft gemäß Anspruch 6 eine Selbstschneidschraube benutzt, deren untere Gewindekante durch Einschneiden in die Blattfeder und in den Vierkantstift die gewünschte Befestigung sichert.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine Draufsicht, teilweise im Schnitt, auf eine erfindungsgemäße Türgriffverbindung,
- Fig. 2a: eine Draufsicht und
- Fig. 2b: eine Seitenansicht einer gewellten Blattfeder mit endseitigen Längsschlitzen,
- Fig. 3a: eine Draufsicht und
- Fig. 3b: eine Seitenansicht einer ungeschlitzten Blattfeder,
- Fig. 4a: eine Draufsicht und
- Fig. 4b: eine Seitenansicht eines Gewindestiftes mit verdickter Konusspitze,
- Fig. 5a: einen vergrößerten Querschnitt durch einen Griffhals mit befestigtem Verbindungsstift,
- Fig. 5b: eine Axialschnittansicht eines Griffhalses mit in den Verbindungsstift eingedrungener Befestigungsschraubspitze,
- Fig. 6a: eine vergrößerte Schnittansicht des Endes eines Verbindungsstiftes mit eingesetztem Blattfeder-Ende,
- Fig. 6b: eine Querschnittsansicht durch ein Sackloch des Verbindungsstiftes von Fig. 6a und
- Fig. 7: eine Axialschnittansicht einer abgewandelten Ausführungsform einer Türgriffverbindung mit einer Selbstschneidschraube.

Fig. 1 zeigt beispielhaft eine Türgriffverbindung mit zwei Türgriffen 10 und 10', die an ihren Griffhälsen 12 bzw. 12' mittels eines Vierkant-Verbindungsstiftes 14 verbunden sind. Dazu ist in ein Radial-Gewindeloch 32 jedes Griffhalses 12 bzw. 12' eine Befestigungsschraube 30 eingeschraubt, die mit einer Konusspitze 34 sowie einer Verdickung bzw. einem Wulst 36 und einem Innensechskant 44 versehen sein kann (Fig. 4b).

An einer Seitenfläche 16 des Vierkantstiftes 14 ist eine Blattfeder 20 angeordnet, für die verschiedene Ausführungsformen in Betracht kommen. Fig. 2a und 2b zeigen eine Blattfeder 20 mit einem mittleren Wellungsbereich 22 und abgewinkelten Enden 24, 24'. Zu diesen Enden hin sind bevorzugt mittig verlaufende Längsschlitze 26, 26' vorgesehen, die im Ausführungsbeispiel von Fig. 3 und Fig. 3b fehlen. Die dort dargestellte Blattfeder 20 hat prinzipiell gleichartigen Aufbau, jedoch ohne Durchbrüche.

Man erkennt insbesondere aus Fig. 4b, daß die Konusspitze 34 der Befestigungsschraube 30 einen bestimmten Kegel-Öffnungswinkel β hat. Dieser ist vorzugsweise geringfügig kleiner als ein Keilwinkel der Längsnut 40, die sich über die ganze Länge des Verbindungsstiftes 14 erstreckt. Wird nun die Schraube 30 im Radial-Gewindeloch 32 des Griffhalses 12 eingedreht, so durchdringt die Konusspitze 34 und anschließend auch die Verdickung 36 zunächst die Blattfeder 20, die einen passenden Längsschlitz 26 haben kann (Fig. 5b). In der Längsnut 40 wird die Konusspitze 34 zentrisch einlaufend in den Nutengrund geführt (Fig. 5a), in den sie sich bei weiterem Eindrehen einpreßt (Fig. 5b).

Die vergrößerten Schnittansichten von Fig. 6a und 6b lassen erkennen, daß der Vierkantstift 14 an der einen Seitenfläche 16 eine Flachnut 18 hat, um die Blattfeder 20 (Fig. 2a, 2b bzw. 3a, 3b) aufzunehmen. Deren abgewinkeltes Ende 24 (bzw. 24') greift in ein zugeordnetes Sackloch 28 (bzw. 28') nahe den Enden den Verbindungsstiftes 14 ein. Die Tiefe t der Flachnut 18 ist so bemessen, daß die Materialstärke der Blattfeder 20 darin Platz findet. Deren Breite b ist im wesentlichen so groß wie der Durchmesser d des Sackloches 28 (Fig. 6b), doch können bei geringfügig größerer Breite am Sackloch-Eingang Schultern 42 vorhanden sein, an denen sich die eingelegte Blattfeder 20 abstützt.

Ein abgewandelte Ausführungsform zeigt Fig. 7, wobei ein aus Kunststoff bestehender Griffhals 12 von einer Befestigungsschraube 30 durchsetzt wird, die als Selbstschneidschraube ausgebildet ist und mit der unteren Gewindekante die Blattfeder 20 im Bereich des Längsschlitzes 26 durchsetzt. Das Ende des Schraubschaftes 38 ist bei voll eingedrehter Befestigungsschraube 30 in den Grund der Längsnut 40 eingepreßt, so daß der Vierkantstift 14 axial festgelegt ist.

In den Rahmen der Erfindung fallen auch nicht dargestellte Abwandlungen, beispielsweise dergestalt, daß der Verbindungsstift 14 in einem der beiden Griffe 10, 10' etwa durch eine Verstiftung oder stoffschlüssig verankert ist, während im anderen Griff (im sog. Lochteil) eine lösbare Verankerung mit Hilfe der Befestigungsschraube 30 vorgesehen ist. Auch die Längsnut 40 kann von der gezeichneten Kontur abweichen, vorzugsweise jedoch unter Anpassung an die Gestalt der einpreßbaren Spitze der Befestigungsschraube 30. Soferne diese eine Verdickung bzw. einen Wulst 26 aufweist, kann diese(r) auch eine andere Form haben, z.B. mit wenigstens einer Hinterschneidung. Die Erfindung zieht ferner in Betracht, die Längsschlitze 26, 26' und die Mitte der Längsnut 40 zueinander etwas zu versetzen, um eine zusätzliche Keilwirkung zu erzielen. Der Durchmesser d der Sacklöcher 28, 28' im Vierkantstift 14 kann auch kleiner sein, zweckmäßig jedoch in solcher Bemessung, daß die gegebenenfalls verengten Enden 24, 24' der Blattfeder 20 im Paß- oder Klemmsitz gehalten werden. Die Wellung 22 der Blattfeder 20 ist vorzugsweise so gewählt, daß letztere mit geringer Vorspannung zwischen der einen Seitenfläche 16 und den Vierkantlöchern der Griffhälse 12, 12' bzw. der Schloßnuß gehalten ist.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, könnnen sowohl für sich als auch in den verschiedensten Kombinationen erfindungswesentlich sein.

## Patentansprüche

1. Türgriffverbindung mit zwei Türgriffen (10, 10'), deren Griffhals (12, 12') jeweils ein Vierkant-Sackloch zur formschlüssigen Aufnahme eines Verbindungsstiftes (14) hat, an dessen einer Seitenfläche (16) eine abgewinkelte Enden (24, 24') aufweisende, schwach gewellte Blattfeder (20) großenteils anliegt, wobei an zumindest einem der beiden Griffe eine konisch auslaufende Befestigungsschraube (30) vorgesehen ist, die in ein Radial-Gewindeloch (32) des Griffhalses (12, 12') schraubbar ist, um den Verbindungsstift (14) samt der Blattfeder (20) im Vierkantloch zu fixieren, dadurch **gekennzeichnet**, daß der Verbindungsstift (14) an der einen Seitenfläche (16) eine durchgehende im Querschnitt V-förmige Längsnut (40) und endseitig je ein Sackloch (28, 28') mit Schultern (42) zur Abstützung der abgewinkelten Enden (24, 24') der Blattfeder (20) hat, nahe welchen letztere jeweils einen Längsschlitz (26, 26') aufweist, dessen Breite kleiner ist als eine Verdickung (36) der Befestigungsschraube (30).

2. Verbindung nach Anspruch 1, dadurch **gekenn****zeichnet,** daß der Sackloch-Durchmesser (d) gleich oder nahezu gleich der Breite (b) einer an der einen Seitenfläche (16) angeordneten Flachnut (18) ist, deren Tiefe (t) der Materialstärke der Blattfeder (20) im wesentlichen gleichkommt.

3. Verbindung nach Anspruch 1 oder 2, dadurch **gekennzeichnet**, daß die Längsschlitze (26, 26') und die Längsnut (40) miteinander fluchtend angeordnet sind, insbesondere mittig in der Blattfeder (20) bzw. an der einen Verbindungsstift-Seitenfläche (16).

4. Verbindung nach einem der Ansprüche 1 bis 3, dadurch **gekennzeichnet**, daß die Nutenwände zueinander einen Keilwinkel (α) einnehmen, der dem Öffnungswinkel (β) der Konusspitze (34) der Befestigungsschraube (30) zumindest beinahe gleichkommt.

5. Verbindung nach einem der Ansprüche 1 bis 4, dadurch **gekenneichnet**, daß die Befestigungsschraube (30) ein Gewindestift mit zwiebelförmiger Konusspitze (34) ist.

6. Verbindung nach einem der Ansprüche 1 bis 4, dadurch **gekennzeichnet**, daß die Befestigungsschraube (30) eine Selbstschneidschraube ist.

## Claims

1. A door handle fixing means having two door handles (10, 10') of which the handle sockets (12, 12') each have a square blind hold for the positive holding of a connecting rod (14) and on one lateral surface (16) of which there bears a slightly undulating leaf spring (20) which has angled-over ends (24, 24'), whereby at least on one of the two handles there is a conically ending fixing screw (30) adapted to be screwed into a radial screw-threaded hole (32) in the handle socket (12, 12') in order to secure the connecting rod (14) together with the leaf spring (20) in the square hole, characterised in that the connecting rod (14) has on one lateral surface (16) a continuous cross-sectionally V-shaped longitudinal slot (40) and at each end a blind hole (28, 28') having shoulders (42) to support the angled-over ends (24, 24') of the leaf spring (20), close to which the latter have in each case a longitudinal slot (26, 26') the width of which is smaller than a thickened portion (36) of the fixing screw (30).

2. A fixing means according to Claim 1, characterised in that the blind hole diameter (d) is equal to or is almost equal to the width (b) of a shallow groove (18) disposed on one lateral surface (16), the depth (t) of which is substantially equal to the thickness of the material of the leaf spring (20).

3. A fixing means according to Claim 1 or 2, characterised in that the longitudinal slots (26, 26') and the longitudinal slot (40) are disposed in alignment with one another and are in particular central in the leaf spring (20) or on one of the lateral surfaces (16) of the connecting rod.

4. A fixing means according to one of Claims 1 to 3, characterised in that the slot walls assume in respect of each other a wedge angle (a) which is at least approximately equal to the opening angle (β) of the cone tip (34) of the fixing screw (30).

5. A fixing means according to one of Claims 1 to 4, characterised in that the fixing screw (30) is a screw-threaded rod with an onion-shaped cone tip (34).

6. A fixing means according to one of Claims 1 to 4, characterised in that the fixing screw (30) is a self-tapping screw.

## Revendications

1. Liaison de poignée de porte comprenant deux poignées de porte (10, 10') dont le collet de poignée (12, 12') possède respectivement un trou borgne carré pour que vienne s'y loger mécaniquement une tige de liaison (14) contre une face latérale (16) de laquelle vient s'appuyer, en grande partie, un ressort à lames légèrement ondulé (20) et présentant des extrémités repliées (24, 24'), dans laquelle, contre au moins une des deux poignées, on prévoit une vis de fixation (30) s'étendant en une forme conique, qui peut être vissée dans un trou radial fileté (32) du collet de poignée (12, 12') pour fixer la tige de liaison (14) conjointement avec le ressort à lames (20) dans le trou carré, caractérisée en ce que la tige de liaison (14) possède, sur une de ses surfaces latérales (16), une rainure longitudinale continue (40) de section transversale en V et aux deux extrémités, un trou borgne (28, 28') muni d'épaulements (42) pour que viennent s'y appuyer les extrémités repliées (24, 24') du ressort à lames (20), à proximité desquelles ce dernier présente respectivement une fente longitudinale (26, 26') dont la largeur est inférieure à un épaississement (36) de la vis de fixation (30).

2. Liaison selon la revendication 1, caractérisée en ce que le diamètre (d) du trou borgne est égal ou pratiquement égal à la largeur (b) d'une cannelure (18) disposée contre une des surfaces latérales (16), dont la profondeur (t) correspond essentiellement à l'épaisseur de matière du ressort à lames (20).

3. Liaison selon la revendication 1 ou 2, caractérisée en ce que la fente longitudinale (26, 26') et la rainure longitudinale (40) sont disposées pour être mutuellement à fleur, en particulier au milieu du ressort à lames (20) ou contre une des faces latérales (16) de la tige de liaison.

4. Liaison selon l'une quelconque des revendications 1 à 3, caractérisée en ce que les parois de la rainure forment l'une par rapport à l'autre un angle de coupe (α) qui correspond au moins approximativement à l'angle d'ouverture (β) de la pointe de cône (34) de la vis de fixation (30).

5. Liaison selon l'une quelconque des revendications 1 à 4, caractérisée en ce que la vis de fixation (30) est une tige filetée à pointe conique (34) en forme de bulbe.

6. Liaison selon l'une quelconque des revendications 1 à 4, caractérisée en ce que la vis de fixation (30) est une vis autotaraudeuse.
